# EUROPÄISCHE PATENTSCHRIFT

(11) **EP 0 198 055 B1**
(45) Veröffentlichungstag und Bekanntmachung des Hinweises auf die Patenterteilung: **16.08.1989**
(21) Anmeldenummer: 85905387.8
(22) Anmeldetag: 19.10.1985
(51) Int. Cl.: F15B 15/28, G01D 5/04

(54) **EINRICHTUNG ZUR ÜBERWACHUNG DER POSITION EINES MASCHINENELEMENTES**
SYSTEM FOR MONITORING THE POSITION OF A MACHINE COMPONENT
SYSTEME DE SURVEILLANCE DE LA POSITION D'UN ELEMENT DE MACHINE

(30) Priorität: 20.10.1984 DE 3438600
(43) Veröffentlichungstag der Anmeldung: 22.10.1986
(73) Patentinhaber: HARTMANN + LÄMMLE GMBH & CO. KG, D-71277 Rutesheim (DE)
(72) Erfinder: SCHULZE, Eckehart, D-7251 Weissach-Flacht (DE)
(74) Vertreter: Lutz, Johannes Dieter, Dr.
(86) Internationale Anmeldenummer: DE8500406
(87) Internationale Veröffentlichungsnummer: WO8602414

## Beschreibung

Die Erfindung betrifft eine Einrichtung zur Überwachung der Position eines Maschinenelementes, z.B. des Maschinenkopfes einer Bearbeitungsmaschine, das im Verlauf der Bearbeitung eines Werkstückes zu diesem hin- und von diesem weggerichtete Vorschub- und Rückzugsbewegungen ausführt, zu deren Verlaufs-Steuerung eine elektrohydraulische Antriebsvorrichtung vorgesehen ist, die ein mit elektrischer Soll-Wert-Vorgabe und mechanischer Ist-Wert-Rückmeldung arbeitendes Nachlauf-Regelventil umfaßt und mit den weiteren, im Oberbegriff des Patentanspruchs 1 genannten, gattungsbestimmenden Merkmalen. Der Oberbegriff des Anspruchs 1 basiert auf dem aus der DE-A-2501761 bekannten Stand der Technik.

Bei hydraulisch angetriebenen Maschinen, bei denen die Arbeitsbewegungen des Werkzeuges nachlaufgesteuert sind, das heißt ein z.B. mechanisch überwachter Ist-Wert der Werkzeugposition gegenüber einem elektronisch vorgegebenen Soll-Wert der Werkzeugposition bezüglich des zu bearbeitenden Werkstückes, bedingt durch die Art der Steuerung des Bewegungsablaufes, um einen Schleppfehler 6s verzögert ist, ist es in der Regel erforderlich, eine Überwachungseinrichtung vorzusehen, mittels derer feststellbar ist, ob und/ oder wann das Werkzeug eine bestimmte Position erreicht hat, sei es um feststellen zu können, ob das Werkzeug überhaupt seinen Arbeitshub ausgeführt hat, sei es um genau den Endpunkt seines Arbeitshubes erfassen zu können, wenn das Arbeitsergebnis davon abhängig ist, daß eine definierte Endposition tatsächlich erreicht wird, wie es z.B. bei einer Presse oder Prägemaschine der Fall ist. Bei periodisch arbeitenden Stanz- oder Nippelmaschinen hingegen, deren Arbeitszyklus mit möglichst hoher Wiederholungsfrequenz durchführbar sein sollen, wird es in aller Regel genügen, eine Position des Werkstückes zu überwachen, nach deren Erreichen es als sicher angesehen werden kann, daß das Werkstück auch tatsächlich seinen Arbeitshub vollständig ausgeführt hat.

Zum Zweck einer derartigen Überwachung ist es bekannt, Endschalter einzusetzen, die durch ein sich mit dem Werkzeug bewegendes Betätigungselement umschaltbar sind. Die Überwachung mit Endschaltern ist jedoch schwierig, da solche Schalter sehr genau justiert werden müssen und, je nach der Beschaffenheit des Werkstückes und des Werkzeuges selbst auf verschiedene Hubwege sehr genau einstellbar sein müssen. Es kommt hinzu, daß sich bei Endschaltern nach längerem Gebrauch das Ansprechverhalten ändern kann, so daß Nachjustierungen auch dann erforderlich werden können, wenn eine Maschine stets mit einem bestimmten Werkzeugtyp und lediglich zur Bearbeitung ein und derselben Art von Werkstükken benutzt wird. Es kommt weiter hinzu, daß oftmals, wenn mit niedrigen Werten der Kreisverstärkung des Nachlaufregelkreises gearbeitet werden muß, unerwünscht lange Zykluszeiten in Kauf zu nehmen sind, da abgewartet werden muß, bis das Werkstück nach einer durch die niedrige Kreisverstärkung bedingten langen Einregelzeit den für eine Erfassung mittels eines Endschalters am besten geeigneten Tod seiner Arbeitsbewegung erreicht hat.

Aufgabe der Erfindung ist es daher, eine Einrichtung der eingangs genannten Art zu schaffen, die eine einfache und präzise Einstellung der zu überwachenden Werkzeugposition gewährleistet und in Fällen, in denen das Werkzeug in periodisch ablaufenden Arbeitszyklen seine Vorschub-und Rückzugsbewegungen mit hoher Wiederholungsfrequenz ausführt, eine deutliche Verringerung der Zykluszeiten ermöglicht.

Diese Aufgabe wird erfindungsgemäß durch die im kennzeichnenden Teil des Patentanspruchs 1 genannten Merkmale gelöst.

Hiernach wird die Überwachung einer bestimmten Position des Werkzeuges in der Nähe eines durch die Soll-Wert-Vorgabe markierten End- bzw. Totpunktes der Werkzeugbewegung dadurch erzielt, daß der Abstand des Regelventil-Betätigungsgliedes von dessen Grundstellung überwacht wird, und, wenn dieser Abstand einen vorgebbaren, definierten Mindestwert unterschreitet, was gleichbedeutend damit ist, daß sich das Werkzeug dem Totpunkt nähert, das positionscharakteristische Überwachungssignal eines Näherungsschalters auslöst.

Die erfindungsgemäße Einrichtung hat den Vorteil, daß die Überwachungseinrichtung durch elektronische Vorgabe geeigneter End-Positions-Sollwerte sehr genau und ohne aufwendige Einstell- oder Justierarbeiten auf die vom Werkzeug auszuführenden Hubstrecken angepaßt werden kann. Zum Einstellen der Einrichtung auf eine bestimmte Hubhöhe des Werkzeuges und eine bestimmte Materialdicke des Werkstückes bzw. Verformungstiefe desselben bedarf es lediglich einer zweckgerechten Programmierung der Sollwert-Vorgabe-Einrichtung, wobei im Verlauf einiger weniger Lastarbeitshübe die zweckmäßigste Soll- wert-Vorgabe rasch und mühelos ermittelt werden kann. Durch Wahl eines genügend großen Übersetzungsverhältnisses, mit den Auslenkungen des Ventil-Betätigungsgliedes in, z.B. rotatorische, Auslenkungen des Betätigungsgliedes des Näherungsschalters umgesetzt werden, ist auf einfache Weise eine hohe Empfindlichkeit der Überwachungseinrichtung gegenüber Änderungen der Position des Ventil-Betätigungsgliedes und damit auch eine hohe Präzision der Positions-Istwert-Überwachung erreichbar. Wird die Soll- wert-Vorgabe so gesteuert, daß eine Endposition vorgegeben wird, die jenseits der Endposition liegt, die vom Werkzeug erreicht werden muß und weiter der Näherungsschalter so eingestellt, daß das Ist-Positions-Anzeigesignal eintritt, kurz bevor das Werkzeug seinen notwendigen Arbeitshub ausgeführt hat und weiter das Anzeigesignal des Näherungsschalters dann die Sollwert-Vorgabe für die Rückzugsbewegung auslöst, so können ansonsten abzuwartende Einregelzeiten, die verstreichen würden, bis das Werkzeug seine Soll-Endposition erreicht hätte, gleichsam «abgeschnitten» werden. Dies ist insbesondere für periodisch arbeitende Maschinen von großem Vorteil, da die Zykluszeiten drastisch herabgesetzt werden können, wodurch eine erhöhte Wirtschaftlichkeit einer mit der erfindungsgemäßen Einrichtung ausgerüsteten Maschine erzielt wird. Eine erfindungsgemäße Einrichtung, durch die, wie es z.B. bei einer Formpresse oder einer Prägemaschine erforderlich ist, das Einlaufen des Werkstückes in eine genau zu erreichende Endposition überwachen soll, kann bezüglich der Sollwert-Vorgabe auch dahingehend gesteuert werden, daß eine einem größeren als dem tatsächlich zu durchlaufenden Hubweg entsprechende Sollwert-Vorgabe vorgenommen wird und, sobald das Ist-Positions-Anzeigesignal des Näherungsschalters anzeigt, daß sich das Werkzeug in unmittelbarer Nähe seiner mit der erwünschten Werkstückverformung verknüpften Position befindet, die Sollwert-Vorgabe auf diese Position zurückgenommen wird. Auch hierdurch können im Ergebnis Verkürzungen der erforderlichen Vorschub-Zeiten erzielt werden.

Durch die Merkmale des Anspruchs 2 ist dem grundsätzlichen Aufbau nach ein im Rahmen der erfindungsgemäßen Einrichtung einsetzbarer Näherungsschalter umrissen, der mehr im einzelnen wie durch die Merkmale der Ansprüche 3 und 4 angegeben, mit Hilfe eines Hall-Generators als Schaltelement, alternativ, wie durch die Merkmale des Anspruchs 5 angegeben, mit Hilfe von einer oder mehreren Lichtschranken realisiert sein kann.

Die Gestaltung des Näherungsschalters gemäß den Merkmalen des Anspruchs 6 hat den Vorteil, daß der Näherungsschalter auf einfache Weise an die Durchfluß-Charakteristiken verschiedener Nachlauf-Regelventile auf einfache Weise angepaßt werden kann.

Durch die Merkmale des Anspruchs 7 sind Einsatzmöglichkeiten der erfindungsgemäßen Einrichtung angegeben, für die deren Einsatz unter Gesichtspunkten der Zykluszeitverkürzung besonders vorteilhaft ist.

Weitere Einzelheiten und Merkmale der Erfindung ergeben sich aus der nachfolgenden Beschreibung eines speziellen Ausführungsbeispiels anhand der Zeichnung. Es zeigen:
Fig. 1 a und 1 b ein Blockschaltbild einer nachlaufgesteuerten elektrohydraulischen Antriebsvorrichtung mit einer erfindungsgemäßen Einrichtung zur Überwachung der Position des Ventil- Betätigungsgliedes eines im Rahmen des Nachlauf-Regelkreises vorgesehenen Nachlauf-Regelventils sowie den Aufbau dieses Nachlauf-Regelventils,
Fig. 2 eine vereinfachte schematische Ansicht der im Rahmen der Antriebsvorrichtung gemäß den Figuren 1 a und 1 b vorgesehenen erfindungsgemäßen Überwachungseinrichtung,
Fig. 3 die Überwachungseinrichtung gemäß Figur 2, teilweise im Schnitt längs der Linie 111-111 der Figur 2 sowie
Fig. 4 und 5 je ein Diagramm zur Erläuterung der Funktion der in den Figuren 2 und 3 dargestellten Überwachungseinrichtung.

Zur Erläuterung der im einzelnen in den Figuren 2 und 3 dargestellten erfindungsgemäßen Einrichtung zur Positions-Ist-Wert-Überwachung eines mittels einer hydraulischen Antriebsvorrichtung antreibbaren Werkzeuges, z.B. eines Stanz-Werkzeuges oder eines Pressenbärs, sei zunächst auf die Figuren 1 und 1 b verwiesen, anhand derer der Einsatzzweck der erfindungsgemäßen Einrichtung 10 vorab erläutert wird:

Im Rahmen einer lediglich schematisch durch einen doppelt wirkenden hydraulischen Zylinder 11 und ein durch diesen angetriebenes StanzWerkzeug 12 repräsentierten Stanz-Maschine, z. B. einer sogenannten Nippel-Maschine, die mit periodisch wiederholten Stanzzyklen arbeitet, ist zur Steuerung der Eil-Vorschub-, Last-Vorschub- und Eil-Rückzugsbewegungen ein insgesamt mit 13 bezeichnetes elektrohydraulisches Nachlauf-Regelventil an sich bekannten Aufbaues vorgesehen, das mit elektrischer Soll-Wert-Vorgabe und mechanischer Ist-Wert-Rückmeldung arbeitet.

Der prinzipielle Aufbau dieses Nachlauf-Regelventils ist, soweit für die Erläuterung der erfindungsgemäßen Einrichtung 10 erforderlich, der Figur 1 b, auf deren Einzelheiten ausdrücklich verwiesen sei, entnehmbar. Das Nachlauf-Regelventil ist als ⁴/₃-Wege-Ventil ausgebildet mit insgesamt vier Ventil-Einsätzen, die unabhängig voneinander einstellbare Steuerkanten haben. Diese Ventil-Einsätze sind beim dargestellten, speziellen Ausführungsbeispiel als Kegelsitzventile 16, 17, 18 und 19 ausgebildet; diese Ventile sind paarweise durch axiale Verschiebung eines Ventil-Betätigungsgliedes 14 in eine Offen- bzw. Durchflußstellung steuerbar, wobei die Auf-Steuerung gegen die Wirkung von Rückstellfedern erfolgt. Es versteht sich, daß anstelle von Kegel-Sitzventilen auch Kolben-Ventile vorgesehen sein könnten. In den alternativen Durchfluß-Stellungen I und II dieses Nachlauf-Regelventiles 13 sind die beiden Arbeitsräume 22 und 23 des Antriebsyzlinders 11 alternativ an den P-Hochdruck-Ausgang der hydraulischen Druckversorgungsquelle bzw. den Tank T derselben angeschlossen.

In der Darstellung der Figur 1 a ist die mit I bezeichnete Durchflußstellung des Nachlauf-Regelventils den Eil- und Last-Vorschubbewegungen des Stanz-Werkzeuges 12 zugeordnet und die mit 11 bezeichnete Durchflußstellung den Eil-Rückzugsbewegungen des Stanz-Werkzeuges 12 bzw. des Kolbens 24 des Antriebszylinders 11.

Die Positions-Soll-Wert-Vorgabe, durch deren zeitliche Folge im Ergebnis auch eine Werkzeug-Geschwindigkeits-Vorgabe erfolgt, geschieht durch Schrittmotor gesteuerte Rotation einer Spindelmutter 26, die drehbar in einer Hülse 27 gelagert ist, die in Richtung der Längsachse 28 des Ventilgehäuses 29 in diesem in axialer Richtung hin- und her-verschiebbar angeordnet, jedoch gegenüber dem Gehäuse nicht verdrehbar ist. Mit dieser Hülse ist das deren axiale Bewegungen mit ausführende Ventil Betätigungsglied 14 verbunden. In der dargestellten Grundstellung des Nachlauf-Regelventils 13 sind sämtliche 4 Kegel-Sitzventile gesperrt. Durch eine Verdrehung der Spindelmutter, in Richtung des Pfeils 29 gesehen, im Uhrzeigersinn erfährt das Ventil Betätigungsglied 14 eine Auslenkung ε 1, gemäß Figur 1 b nach links, wodurch die beiden Kegelsitzventile 16 und 17 aufgesteuert werden und dadurch der obere Arbeitsraum 22 des Antriebszylinders 11 an den P-Druckausgang und der untere Arbeitsraum 23 des Antriebszylinders 11 an den Tank der-nicht dargestellten-hydraulischen Versorgungs-Druckquelle angeschlossen sind. Dies entspricht der Durchflußstellung I, in der sich der Kolben 24 «nach unten» bewegt. Bei einer Drehung der Spindelmutter 26 im gegen Uhrzeigersinn erfährt das Ventilbetätigungsglied 14 eine Auslenkung ε 2, gemäß Figur 1 b nach rechts, und das Nachlauf-Regelventil 13 wird dadurch in seine den Rückzugsbewegungen des Hydraulikzylinders 11 zugeordnete Durchflußstellung II gesteuert.

Die Ist-Wert-Rückmeldung der Position des Kolbens 24 des Antriebszylinders 11 bzw. des von diesem angetriebenen Stanz-Werkzeuges 12 erfolgt über einen insgesamt mit 32 bezeichneten Zahnstangentrieb, dessen Zahnstange 33 die Bewegungen des Kolbens 24 mit ausführt, und dessen Ritzel 34 mit einer Rückmeldespindel 36 drehfest verbunden ist, die ihrerseits in dem Gehäuse 29 des Nachlauf-Regelventils in axialer Richtung nicht verschiebbar gelagert ist. Diese Rückmeldespindel 36 kämmt, beim dargestellten speziellen Ausführungsbeispiel über Gewindekugeln 37 mit einem Innengewinde der Spindelmutter 26. Die Funktion des insoweit seinem Aufbau nach erläuterten Nachlauf-Regelventils 13 besteht darin, daß die durch den Zahnstangentrieb 32 vermittelten Rotationsbewegungen der Rückmeldespindel 36 Auslenkungen des Ventilbetätigungsgliedes 14 bewirken, welche den durch die Positions-Soll- wert-Vorgabebewegungen der Spindelmutter 26 entgegengesetzt gerichtet sind, mit der Folge, daß bei Gleichheit von Positions-Ist- und Positions-Soll-Wert das Ventilbetätigungsglied 14 sich in seiner in der Figur 1 b dargestellten Grundstellung 0 befindet.

Die erfindungsgemäße Einrichtung 10 zur Soll/ Ist-Wert-Überwachung der Position des Werkzeuges 12 ist dahingehend ausgebildet, daß sie diese Grundstellung des Ventilbetätigungsgliedes 14 erfaßt bzw. auf Positionen des Ventilbetätigungsgliedes 14 anspricht, die dieses einnimmt, wenn sich das Werkzeug noch in einem definierten Abstand z.B. von seiner für den Abschluß eines Arbeitszyklus charakteristischen End-Stellung befindet.

Zur Erläuterung des Aufbaues der Soll/Ist-Wert-Überwachungseinrichtung 10 sei nunmehr auf die Figuren 2 und 3 Bezug genommen und auf deren Einzelheiten wiederum ausdrücklich verwiesen:

Die erfindungsgemäße Soll/Ist-Wert-Überwachungseinrichtung 10 ist ihrem grundsätzlichen Aufbau nach ein Näherungsschalter, der ein charakteristisches Signal erzeugt, wenn das Ventilbetätigungsglied 14, nachdem es durch die Positions-Soll-Wert-Vorgabe um eine mit einem bestimmten Schleppfehler A s verknüpfte Strecke F-, bzw. F-2 aus seiner Grundstellung ausgelenkt war, wieder in seine Grundstellung zurückkehrt, was z.B. in der Abschlußphase der Arbeits-Vorschubbewegung der Fall ist, wenn die im Sinne des Werkzeug-Vorschubes erfolgende Soll-Wert-Vorgabe beendet ist. In dieser Betriebsphase läuft der Antriebszylinder 11 mit einer durch die Kreisverstärkung des Regelkreises bestimmten Einregelzeit T, die durch die Beziehung gegeben ist, allmählich in die durch den Endwert der Sollwert-Vorgabe bestimmte Stellung ein, wobei in der vorstehenden Beziehung mit Kᵥ die Kreisverstärkung des Nachlauf-Regelkreises und mit A x der zulässige Positionsfehler bezeichnet sind, der nach Ablauf der Einregelzeitspanne noch besteht bzw. hingenommen werden kann, wobei dieser Positionsfehler kleiner ist als die Schrittweite der Sollwert-Vorgabe.

Diese Einregeizeit kann in praktischen Fällen wegen der z.B. mit einer Umschaltung von Eilauf Last-Betrieb verknüpften Reduzierung der Kreisverstärkung sehr groß sein und in Extremfällen ein Mehrfaches der Zeitspanne betragen, die für den Eil-Vorschub und den Last-Vorschub des Stanzwerkzeugs 12 benötigt wird. Um diese Einregelzeit nicht abwarten zu müssen, sondern, nachdem das Werkzeug 12 seinen Arbeitshub durchgeführt, d.h. z.B. das Werkstück 38 (vgl. Fig. 1 a) durchstoßen hat, ist die erfindungsgemäße Soll/ Ist-Wert-Überwachungseinrichtung weiter so ausgebildet, daß der insgesamt mit 40 bezeichnete Näherungsschalter ein Ausgangssignal, das die Umschaltung der Antriebsvorrichtung 11, 13 von Last-Vorschub- auf Eil-Rückzugs-Betrieb umschaltet, schon dann erzeugt, wenn das Ventil-Betätigungsglied 14 seine Grundstellung, die für Gleichheit von Positions-Ist- und Positions-Soll-Wert charakteristisch wäre, noch nicht erreicht hat, sondern sich noch in einem kleinen, einem Bruchteil seiner maximalen Auslenkung entsprechenden, definierten Abstand von dieser Grundstellung befindet.

Beim Ausführungsbeispiel gemäß den Fig. 2 und 3 ist als Betätigungsglied für den Näherungsschalter 40 eine kreisrunde Scheibe 41 vorgesehen, die an dem Gehäuse 29 des Nachlauf-Regelventils um eine Achse 42 drehbar ist, welche rechtwinklig zur Längsachse 28 des Nachlauf-Regelventils 13 verläuft, entlang derer die Verschiebebewegungen des Ventil-Betätigungsgliedes 14 erfolgen. In der Darstellung der Fig. 2 verläuft diese Längsachse 28 des Nachlauf-Regelventils senkrecht zur Zeichenebene. Das Ventil-Betätigungsglied 14 ist über eine Fingerkupplung 43, deren Kupplungsfinger 44 in seitlichem Abstand von der Drehachse 42 des Betätigungsgliedes 41 des Näherungsschalters 40 verläuft, mit dem Betätigungsglied 41 antriebsgekoppelt, derart, daß Auslenkungen des Ventil-Betätigungsgliedes 14 in Drehungen der Scheibe 41 umgesetzt werden, die in Richtung des Pfeils 46 der Fig. 3 erfolgen. Das scheibenseitige Kupplungselement 47 der Fingerkupplung ist als U-förmiger Federstahlbügel ausgebildet, dessen einer Schenkel in eine radiale Bohrung der Drehwelle 48 der Scheibe 41 eingesteckt ist und in spielfreiem Eingriff mit dem Kupplungsfinger 44 der Fingerkupplung 43 steht, wobei dieser Bügel ein Langloch 49 begrenzt, das die bei einer Rotation der Scheibe 41 erforderlichen Ausgleichsbewegungen zwischen dieser und dem Kupplungsfinger 44 ermöglicht.

Die Scheibe 41 hat einen Radius R, der in typischer Auslenkung etwa fünfmal größer ist als der Abstand der Achse 42 der Lagerwelle 48 von der zentralen Achse 51 des Kupplungsfingers 44. Dies bedeutet, daß die entlang des Umfangs der Scheibe gemessene Auslenkung der Ränder 52 und 53 einer randoffenen Ausnehmung 54 der Scheibe 41 fünfmal größer als die axialen Auslenkungen _{E}, und ₈₂ des Ventil-Betätigungsgliedes 14. Bei dieser Übersetzung kann die Position des Ventil-Betätigungsgliedes 14 mittels des Näherungsschalters 40, der innerhalb eines Bereiches von 0,5 mm auf Winkelbewegungen der Ränder 52 und 53 der Ausnehmung 54 anspricht, auf 1/10 mm genau gemessen werden

In spezieller Gestaltung des Näherungsschalter umfaßt dieser einen Hall-Generator 56, in dessen Arbeits-Magnetfeld H, das, wie durch den Pfeil 57 angedeutet, transversal zur Scheibe 41 gerichtet ist, der äußere Rand 58 der Scheibe hineinragt, wobei angenommen sei, daß das Ausgangssignal des Hall-Generators 56 ein Hoch-Pegelsignal ist, wenn sich der Scheibenrand 58 im Bereich des Magnetfeldes 57 befindet, und ein Niedrig-Pegel-Ausgangssignal, wenn die Randausnehmung 54 der Scheibe 41 in das Magnetfeld 57 gelangt. Die Ränder 52 und 53 der U-förmigen Randausnehmung 54 sind bezüglich der radialen Mittelebene 59 der Randausnehmung 54 so angeordnet, daß der Wechsel des Ausgangssignalpegels des Hall-Generators 56 in beiden möglichen Drehrichtungen 46 der Scheibe jeweils dann eintritt, wenn sich das Ventil-Betätigungsglied 14, in den beiden alternativen Verschieberichtungen gesehen, jeweils in demselben Abstand von seiner Grundstellung befindet.

Es versteht sich, daß, je nach Zweck der Überwachungs-Einrichtung die Ausnehmung 54 auch so gestaltet sein kann, daß der Näherungsschalter, wenn sich das Ventil-Betätigungsglied in alternativen Richtungen auf seine Grundstellung zu bewegt, in verschiedenen Abständen desselben von der Grundstellung anspricht.

Alternativ zu einer Scheibe mit einer randoffenen Ausnehmung 54 kann auch eine Scheibe mit einem radial vorspringenden Flügel benutzt werden. Des weiteren ist es auch möglich, anstelle eines Hall-Generators eine Lichtschranke vorzusehen, deren Lichtstrom entweder durch den Scheibenrand 58, 52, 53 oder durch einen anstelle einer Ausnehmung 54 vorgesehenen radialen Flügel unterbrechbar ist. Auch induktive oder kapazitive Näherungsschalter können im Rahmen einer erfindungsgemäßen Soll/Ist-Wert-Überwachungseinrichtung Einsatz finden.

Im Folgenden wird anhand des Diagramms der Fig. 4, am Beispiel einer Stanzmaschine, die mit periodisch wiederholten Arbeitszyklen arbeitet, die typische Funktion einer erfindungsgemäßen Einrichtung 10 erläutert.

In der Darstellung der Fig. 4 ist davon ausgegangen, daß die zum Werkstück 38 hin gerichtete Abwärtsbewegung des Werkzeuges 12, die zunächst als Eilbewegung abläuft, schon vor dem Zeitpunkt tₒ in eine Last-Bewegungsphase übergegangen sei, in der sich das Werkzeug 12 langsamer bewegt, die Antriebsvorrichtung dafür aber eine größere Vorschubkraft entfaltet, die für das Durchstanzen des Werkstückes 38 erforderlich ist. Die Ist-Position des Werkzeuges 12, deren zeitliche Entwicklung durch die in ausgezogenen Linien dargestellte Verlaufskurve 62 der Fig. 4 wiedergegeben ist und die Soll-Wert-Vorgabe, deren zeitliche Entwicklung durch die insgesamt mit 61 bezeichnete, strich-punktiert gezeichnete Verlaufskurve der Fig. 4 wiedergegeben ist, unterscheiden sich dann um ein A s, das durch die Beziehung Δ s = V/K, gegeben ist, wobei v die Vorschubgeschwindigkeit und Kᵥ die sogenannte Kreisverstärkung des Nachlauf-Regelkreises bezeichnen. Es sei ohne Beschränkung der Allgemeinheit angenommen, daß dieser Schleppfehler 0 s etwa gleich der Dicke des Werkstückes 38 sei.

Das Stanzwerkzeug 12 bewegt sich zunächst mit konstanter Geschwindigkeit auf Werkstück 38 zu, wobei es im Zeitpunkt t, die Oberseite des Werkstückes 38 berührt. Zu diesem Zeitpunkt entspricht die Soll-Wert-Vorgabe schon dem Arbeitshub, d.h., daß, falls die Ist-Position der Soll-Wert-Vorgabe entspräche, das Werkzeug 12 das Werkstück 38 schon durchstoßen hätte und seine Stanzkante in Höhe der unteren Begrenzungsfläche des Werkstückes 38 verliefe. Durch die Soll- Wert-Vorgabe wird aber weiterhin ein Abwärtshub des Werkzeuges 12 vorgegeben, der einer Endposition 63 unterhalb des Werkstückes 38 entspricht. Durch diese Art der Soll-Wert-Vorgabe wird gleichsam ein Ziel «unterhalb» des Werkstükkes 38 anvisiert, damit die Antriebsvorrichtung das Werkzeug 12 mit voller Kraft in das Werkstück 38 hineintreibt. Vom Zeitpunkt t₂ an wird die Soll- Wert-Vorgabe auf einem konstanten Wert gehalten, der einer Endposition des Werkzeuges 12 unterhalb des Werkstückes 38 entspricht, somit einer Position, die das Werkzeug erst nach einer relativ langen Einregelzeitspanne, d.h. etwa im Zeitpunkt t₅ erreichen würde, da vom Zeitpunkt t₂ an die Geschwindigkeit des Werkzeuges 12, mit der es sich der durch die Soll-Wert-Vorgabe bestimmten Position nähert, exponentiell abnimmt. Die Überwachungseinrichtung 10 ist nun so eingestellt, daß sie ihren Ausgangssignalpegel wechselt, wenn das Werkzeug 12 das Werkstück 38 durchstossen hat, was im Zeitpunkt t₃ der Fall ist. Von diesem Zeitpunkt an wird durch die Soll- Wert-Vorgabe-Einrichtung eine Rückzugsbewegung des Werkstückes vorgegeben, wie durch den aufsteigenden Ast 64 der Soll-Wert-Verlaufskurve 61 veranschaulicht ist, wobei im Zeitpunkt t₄ Gleichheit von Soll-Wert und Ist-Wert erreicht wird.

Aufgrund der mittels der Überwachungseinrichtung 10 erzielten Positions-Ist-Wert-Meldung, durch die erkannt wird, daß das Werkstück 38 durchgestanzt ist, d.h., daß Werkzeug 12 seinen Arbeitshub ausgeführt hat, kann unmittelbar im Anschluß hieran die Rückzugsbewegung des Werkzeuges 12 eingeleitet werden. Es wird nicht abgewartet, bis das Werkzeug 12 in eine durch die Soll-Wert-Vorgabe markierte Position eingelaufen ist, sondern es wird die Einregelzeit gleichsam «abgeschnitten» und dadurch erreicht, daß das Werkstück schon zu einem Zeitpunkt, z.B. dem Zeitpunkt t₅ in seine Ausgangsstellung für den nächsten Arbeitszyklus gelangt sein kann, zu dem es ansonsten erst seine vom Zeitpunkt t₂ an vorgegebene Soll-Position erreicht hätte.

Die insoweit erläuterte und erfindungsgemäß ausgenutzte Art der Soll-Wert-Vorgabe und Positions-Ist-Wert-Rückmeldung ist dann besonders vorteilhaft, wenn die Arbeitsbewegungen, die das Werkzeug 12 auszuführen hat, periodisch in möglichst kurzen Zykluszeiten auszuführen sind, wie es z.B. bei einer Nippel-Maschine der Fall ist. Bei einer solchen Anwendung kommt es nicht darauf an zu wissen, wann genau die für die Erzielung des Arbeitsergebnisses-des Durchstanzens des Werkstückes 38-erforderliche Position erreicht ist, sondern nur darauf, daß diese Position erreicht worden ist.

Die erfindungsgemäße Einrichtung 10 kann aber auch zur Anzeige dafür eingesetzt werden, wann eine für die Erzielung des Arbeitsergebnisses erforderliche Position des Werkzeuges 12 erreicht ist, d.h. z.B., wann derfür die Erzielung einer bestimmten Werkstücksverformung bei einer Präge-Presse erforderliche Hub vollzogen ist, über den hinaus das Werkzeug 12 nicht weiterbewegt werden soll. Für einen solchen Einsatzfall wird die erfindungsgemäße Einrichtung 10 so eingestellt, daß das positionscharakteristische Ausgangssignal der Überwachungseinrichtung 10 dann ausgelöst wird, wenn das Werkzeug den größten Teil seines für die erwünschte Werkstückverformung erforderlichen Hubes ausgeführt hat und somit davon ausgegangen werden kann, daß es im Verlauf der durch die Kreisverstärkung des Nachlauf- Regelkreises bestimmten Einregelzeit auch seine der Soll-Wert-Vorgabe entsprechende Endposition sicher erreichen wird. In einem solchen Einsatzfall wird daher die Überwachungseinrichtung 10 so eingestellt, daß der Wechsel ihres Ausgangssignalpegels in der Darstellung der Fig. 4 in einem Zeitpunkt t₅' eintritt, in dem das Werkzeug eine Position erreicht hat, die praktisch der Soll-Endposition entspricht.

Abschließend sei anhand der Fig. 5 noch auf eine Einsatzmöglichkeit bzw. Betriebsart der erfindungsgemäßen Einrichtung 10 eingegangen, die auch bei Bearbeitungsvorgängen, wie Präge- oder Preßvorgängen, eine deutliche Verkürzung der Zeitspanne ermöglicht ist, die bis zur Beendigung des eine erwünschte Verformung vermittelnden Arbeitshubes des Preßwerkzeuges verstreicht.

Als Erläuterungsbeispiel für diese Betriebsart sei ein Preßvorgang angenommen, bei dem z.B., ein Karosserieblech in eine vorgegebene Form gepreßt werden soll.

Die Fig. 5 zeigt in einer zur Fig. 4 analogen Verlaufskurven-Darstellung in strich-punktierten Linien die zeitliche Entwicklung der Soll-Wert-Vorgabe und in ausgezogenen Linien die zeitliche Entwicklung der Ist-Position des Preßwerkzeuges.

In der Fig. 5 ist durch die parallel zur ZeitAchse-der Abszisse des Diagramms-verlaufende Gerade 66 die Position des Preßwerkzeuges markiert, in der dieses das Werkstück, im Lastbetrieb von obenher kommend, berührt, was im Zeitpunkt t₂ der Fall sei. Durch die parallel zur Abszisse verlaufende Gerade 67 ist die zu erreichende Endposition des Werkzeuges repräsentiert, die dieses zur Erzielung der erwünschten bleibenden Verformung des Werkstückes erreichen muß. Im Zeitpunkt t₁ entspricht die Soll-Wert-Vorgabe, repräsentiert durch die Verlaufskurve 61' erstmalig dieser Position. Die Soll-Wert-Vorgabe wird, wie schon anhand der Fig. 4 erläutert, über diesen Zeitpunkt t₁ und den Zeitpunkt t₂ hinaus weiterhin zu größeren Werten hin fortgesetzt, bis zum Zeitpunkt t₃ die Soll-Wert-Vorgabe einen Hub des Werkzeuges «unterhalb» der zu erreichenden Position erreicht ist. Das Werkzeug hat zu diesem Zeitpunkt t₃. wie durch die Ist-Wert-Verlaufskurve 62' wiedergegeben, diese End-Position mit Sicherheit noch nicht erreicht. Vom Zeitpunkt t₃ an wird die Soll-Wert-Vorgabe auf dem durch den Kurvenabschnitt 61" repräsentierten, konstanten Wert gehalten. Im Zeitpunkt t_{4'} zu dem sich das Werkzeug nur noch in einem sehr geringen Abstand von seiner End-Position befindet, spricht der Näherungsschalter 40 an und löst dadurch ein Zurücksetzen des Positions-Sollwertes auf den der End-Position des Werkzeuges entsprechenden, durch die Gerade 67 repräsentierten Wert aus, wobei die Soll-Wert-Vorgabe im Zeitpunkt t₅ auf diesen Wert gesetzt ist. Im Zeitpunkt t₅ stimmten dann Soll-Wert-Vorgabe und Ist-Position des Werkzeuges praktisch überein, wobei von diesem Zeitpunkt an die Soll-Wert-Vorgabe auf dem der End-Position entsprechenden Wert gehalten wird. Nach einer Zeitspanne Δ t, die wesentlich kürzer ist als die abzuwartende Einregelzeit, die sich ergäbe, wenn die Soll-Wert-Vorgabe schon im Zeitpunkt t₁ auf dem der End-Position des Werkstükkes entsprechenden Wert gehalten würde, wobei das Werkzeug, gemäß der Darstellung der Fig. 5, etwa im Zeitpunkt t₇ erst seine End-Position erreicht hätte, kann dann schon im Zeitpunkt t₆ der Bearbeitungsvorgang als abgeschlossen vorausgesetzt werden und die Rückzugsbewegung des Presswerkzeuges eingeleitet werden.

Auch bei dieser Betriebsart der erfindungsgemäßen Einrichtung 10 kann eine erhebliche Verkürzung eines Preß- oder Prägevorganges erzielt werden.

## Patentansprüche

1. Einrichtung (10) zur Überwachung der Position eines Maschinenelementes (12), z.B. des Maschinenkopfes einer Bearbeitungsmaschine, das im Verlauf der Bearbeitung eines Werkstückes zu diesem hin- und von diesem weggerichtete Vorschub- und Rückzugsbewegungen ausführt, zu deren Verlaufs-Steuerung eine elektrohydraulische Antriebsvorrichtung (11, 13) vorgesehen ist, die ein mit elektrischer Soll-Wert-Vorgabe und mechanischer Ist-Wert-Rückmeldung arbeitendes Nachlauf-Regelventil (13) umfaßt, das ein Ventilstellglied (14) aufweist, das durch die Sollwertvorgabe aus einer Grundstellung, in der es sich bei Gleichheit von Soll- und Ist-Wert befindet, auslenkbar ist und dadurch Ventile (16-19) aufsteuert, über die zur Auslenkung proportionale Arbeitsmedium-Ströme fließen, durch die die Antriebsvorrichtung (11) im Sinne einer Angleichung des Ist-Wertes an den Soll-Wert beaufschlagt ist, wobei Auslenkungen des Ventilstellgliedes (14) in alternative Richtungen bezüglich der Grundstellung auch alternative Bewegungsrichtungen des Maschinenelementes entsprechen, dadurch gekennzeichnet, daß eine mechanische Übersetzungseinrichtung (43, 48, 41) vorgesehen ist, die Auslenkungen des Stellgliedes (14) des Nachlauf-Regelventils (13) in damit korrelierte-größere-Auslenkungen eines mechanischen Betätigungsgliedes (41) eines Näherungsschalters (40) umsetzt, der, in Auslenkungsrichtung seines Betätigungsgliedes (41) gesehen, in einem definierten Abstand vor derjenigen Position angeordnet ist, die das Betätigungsglied (41, 54) einnimmt, wenn das Ventilstellglied (14) sich in seiner Grundstellung befindet.

2. Einrichtung nach Anspruch 1, dadurch gekennzeichnet, daß als Betätigungsglied (41) für den Näherungsschalter (40) ein durch die Auslenkungs-Bewegungen des Ventilstellgliedes (14) rotatorisch antreibbarer Flügel (41) vorgesehen ist, der an seinem Rand (58) eine Aussparung (54) oder einen Vorsprung aufweist, durch deren bzw. dessen Eintreten in das ortsfest angeordnete Funktionselement (40) des Näherungsschalters (40, 41) dessen positions-charakteristisches Ausgangssignal auslösbar ist.

3. Einrichtung nach Anspruch 1 oder 2, dadurch gekennzeichnet, daß das Stellglied (14) des Nachlauf-Regelventils (13) als entlang dessen Achse hin und her verschiebbares Ventilbetätigungsglied ausgebildet ist, das über eine Fingerkupplung (43) mit einer Welle (48) antriebsgekoppelt ist, die im Ventilgehäuse (29) um eine rechtwinklig zur Verschieberichtung des Ventilbetätigungsgliedes (14) verlaufende Achse (42) drehbar gelagert ist, und daß an einem aus dem Ventilgehäuse (29) herausragenden Abschnitt dieser Welle (48) ein Schalterbetätigungsglied (41) aus ferro-magnetischem Material befestigt ist, das in das BetriebsMagnetfeld (57) eines als Näherungsschalter eingesetzten Hall-Generators (40) einschwenkbar ist.

4. Einrichtung nach Anspruch 3, dadurch gekennzeichnet, daß das Betätigungsglied (41) des Näherungsschalters (40, 41) als eine kreisrunde Scheibe oder als Sektor-Scheibe ausgebildet ist, deren Rand (58) in einen Spaltbereich hineinragt, der von dem Betriebsmagnetfeld (57) des Hall-Generators (40) in transversaler Richtung durchsetzt ist, und daß der Rand dieser Scheibe (41) mit einer Ausnehmung (54) versehen ist, die bei einer Annäherung des Stellgliedes (14) des Nachlauf-Regelventils (13) an seine Grundstellung in den Spaltbereich eintritt.

5. Einrichtung nach Anspruch 1, dadurch gekennzeichnet, daß das ortsfest angeordnete Funktionselement des Näherungsschalters (40) eine Lichtschranke umfaßt, deren aus einer Auslenkung des Schalter-Betätigungsgliedes (41) resultierende Lichtstrom-Unterbrechung bzw. -Freigabe das positions-charakteristische Schalter-Ausgangssignal auslöst.

6. Einrichtung nach einem der vorhergehenden Ansprüche, dadurch gekennzeichnet, daß die Position des Näherungsschalters (40), in der dieser sein mit der Annäherung des Ventilbetätigungsgliedes (14) des Nachlauf-Regelventils (13) verknüpftes Positions-Anzeigesignal erzeugt, einstellbar ist.

7. Einrichtung nach einem der vorhergehenden Ansprüche, gekennzeichnet durch ihren Einsatz bei Pressen-Antrieben, zur Überwachung des Erreichens einer vorgegebenen Endstellung, oder bei Antrieben von Maschinen, z.B. Stanzmaschinen, die mit häufiger Wiederholung von Arbeitszyklen arbeiten, zur Überprüfung, daß im Verlauf der Arbeitszyklen jeweils eine bestimmte Werkzeugposition durchlaufen worden ist.

## Claims

1. System (10) for monitoring the position of a machine component (12), the machining head of a processing machine being a case in point, that performs forward and backward movements during the machining of a work piece, these movements being directed- respectively-towards and away from the work piece, and where the monitoring system is provided with an electrohydraulic drive system (11, 13) for controlling the movements of the component that comprises a follow-up adjusting valve (13) operating with electrically controlled indication of the set value and mechanical announcement of the actual position, the valve containing a servocomponent (14) that can be deflected by the set value from a basic position in which it finds itself when there is equivalence of the set and actual value and that will therefore control the valves (16-19), through which there flow working currents that are proportional to the deflection of the servocomponent and predispose the drive system in the sense of bringing the actual value into line with the set value, where deflections of the servocomponent in opposite directions with respect to its basic position also correspond to movements in opposite directions of the controlled machine component, characterized in that there is provided a mechanical conversion device (43, 48, 41) that converts the deflections of the servocomponent (14) of the follow-up adjusting valve (13) into larger deflections, correlated therewith, of a mechanical operating element (41) of a proximity switch (40) that, when seen in the deflection direction of its operating element (41), is arranged a defined distance in front of the position that the operating element (41, 54) assumes when the servocomponent (14) of the follow-up valve finds itself in its basic position.

2. System according to claim 1, characterized in that a switching arm (40) that can be rotationally driven by the deflection movements of the servocomponent (14) of the follow-up valve is provided as the operating element (41) of the proximity switch (40), the edge (58) of the switching arm containing a recess (54) or a relief that upon engaging with the function element (40)-arranged in a fixed position-of the proximity switch (40, 41 ) will release the position-determining output signal of the proximity switch.

3. System according to claims 1 or 2, characterized in that the servocomponent (14) of the follow-up adjusting valve (13) is designed as a valve operating element that can be displaced to and from along the axis of the valve and is driven via a finger-type coupling (43) by a shaft (48) that is supported inside the valve housing (29) in such a way as to be able to rotate about an axis (42) arranged at right angles to the direction in which the operating element is displaced, and that to a part of the shaft (48) that projects outside the valve housing (29) there is attached a switch operating element (41) of ferromagnetic material that can be swivelled into the operating magnetic field (57) of a Hall generator (40) employed as a proximity switch.

4. System according to claim 3, characterized in that the operating element (41) of the proximity switch (40, 41) is designed as a circular or sector- shaped disc, the edge (58) of the disc projecting into an aperture area that is crossed in a transverse direction by the operating magnetic field (57) of the Hall generator (40), and that the edge of this disc (41) is provided with a recess (54) that will enter the aperture area when the servocomponent (14) of the follow-up adjusting valve (13) approaches its basic position.

5. System according to claim 1, characterized in that the fixed-position function element of the proximity switch (40) comprises a light barrier and that the interruption or release of the light stream, which results from a deflection of the operating element (41), will trigger the position-determining output signal of the proximity switch.

Q. System according to any one of the preceding claims, characterized in that the position in which the proximity switch (40) produces its position- indicating signal associated with the approach of the operating element (13) of the follow-up adjusting valve (14) can be adjusted.

7. System according to any one of the preceding claims, characterized in that the system is used with press drives for monitoring the attainment of a preset final position or with the drives of machines that operate with a frequent repetition of their working cycles, as in the case of punching machines for example, for checking that a particular tool position has been passed in the course of the working cycle.

## Revendications

1. Dispositif (10) pour la surveillance de la position d'un élément de machine (12), par exemple d'une tête d'une machine d'usinage, qui exécute, au cours de l'usinage d'une pièce à usiner, des mouvements d'avancée et de recul, jusqu'à la pièce et à partir de la pièce, mouvements pour la commande desquels est prévu un dispositif moteur électro-hydraulique (11, 13) qui comprend une vanne pilote d'asservissement (13) travaillant avec pré-détermination d'une valeur de consigne électrique et information en retour d'une valeur réelle mécanique, vanne qui présente un organe de réglage (14) qui peut être dévié, au moyen de la pré-détermination de la valeur de consigne, à partir d'une position de base dans laquelle il se trouve si la valeur de consigne et la valeur réelle sont égales, et qui ainsi commande des soupapes (16-19) par lesquelles s'écoulent des courants de fluide de travail proportionnels à la déviation, courants par lesquels le dispositif moteur (11) est sollicité dans le sens d'une égalisation de la valeur réelle à la valeur de consigne, étant entendu que des déviations de l'organe de réglage (14) dans des directions alternatives par rapport à la position de base correspondent également à des sens de mouvement alternatifs de l'élément de machine, caractérisé en ce qu'un engrenage de transmission mécanique (43, 48, 41) est prévu qui transforme des déviations de l'organe de réglage (14) de la vanne pilote d'asservissement (13) en des déviations -plus grandes- corrélatives d'un organe de commande mécanique (41) d'un détecteur de proximité (40), qui, en regardant dans la direction de la déviation de son organe de commande mécanique (41 est disposé à une distance déterminée de la position que prend l'organe de commande mécanique (41, 54) quand l'organe de réglage (14) se trouve dans sa position de base.

2. Dispositif suivant la revendication 1, caractérisé en ce que, comme organe de commande mécanique (41) pour le détecteur de proximité (40), on a prévu une ailette (41) pouvant être entraînée en rotation par les mouvements de déviation de l'organe de réglage (14), ailette (41) qui présente sur son bord (58) un évidement (54) ou une saillie, dont l'entrée dans l'élément fonctionnel (40), placé à poste fixe, du détecteur de proximité (40, 41) peut déclencher le signal de sortie caractérisant la position.

3. Dispositif suivant la revendication 1 ou la revendication 2, caractérisé en ce que l'organe de réglage (14) de la vanne pilote d'asservissement (13) est réalisé comme organe de commande de soupape pouvant glisser en avant et en arrière le long de son axe, organe qui, par l'intermédiaire d'une transmission par un doigt (43), est entraîné avec un arbre (48), monté dans le carter (29), tournant autour d'un axe (42) dirigé perpendiculairement à la direction de coulissement de l'organe de commande de soupape (14), et en ce que, sur une section de cet arbre (48) ressortant du carter de vanne (29), a été fixé un organe de commande (41) en matériau ferro-magnétique, organe qui peut s'introduire dans le champ magnétique (57) de service d'un générateur de Hall (40).

4. Dispositif suivant la revendication 3, caractérisé en ce que l'organe de commande (41) du détecteur de proximité (40,41) est constitué d'un disque rond, ou d'un secteur de disque, dont le bord (58) pénètre dans la zone d'une fente traversée par le champ magnétique (57) de service du générateur de Hall (40) et en ce que le bord de ce disque (41) est prévu avec une échancrure (54) qui pénètre dans le cas d'un rapprochement de l'organe de réglage (14) de la vanne pilote d'asservissement (13) de sa position de base.

5. Dispositif suivant la revendication 1, caractérisé en ce que l'élément fonctionnel (40), placé à poste fixe, du détecteur de proximité (40) comporte un barrage photo-électrique, dont une interruption du flux lumineux, ou la libération d'un flux lumineux, résultant d'une déviation de l'organe de commande mécanique (41), déclenche le signal de sortie du détecteur, caractérisant la position.

6. Dispositif suivant l'une quelconque des revendications précédentes, caractérisé en ce qu'on peut régler la position du détecteur de proximité (40), position dans laquelle celui-ci émet son signal d'indication de position établissant un lien avec le rapprochement de l'organe de réglage (14) de la vanne pilote d'asservissement (13).

7. Dispositif suivant l'une quelconque des revendications précédentes, caractérisé par leur mise en application dans le cas de presses, pour surveiller que l'on a atteint une position limite prédéterminée, ou, dans le cas de l'entraînement de machines, par exemple de machines à estamper, qui travaillent avec une répétition fréquente des cycles de production, pour contrôler qu'au cours du cycle de travail, une position d'outil déterminée a été occupée.
